# EUROPÄISCHE PATENTSCHRIFT

(11) **EP 1 415 687 B1**
(45) Veröffentlichungstag und Bekanntmachung des Hinweises auf die Patenterteilung: **09.05.2007**
(21) Anmeldenummer: 03021703.8
(22) Anmeldetag: 25.09.2003
(51) Int. Cl.: A63C 9/00

(54) **Integriertes Führungssystem einer Skibindung**
Integrated guide system for a ski binding
Système de guidage intégré pour une fixation de ski

(30) Priorität: 28.10.2002 AT 16242002
(43) Veröffentlichungstag der Anmeldung: 06.05.2004
(73) Patentinhaber: Tyrolia Technology GmbH, 2320 Schwechat (AT)
(72) Erfinder: Stritzl, Karl, 1020 WIEN (AT)
(74) Vertreter: Vinazzer, Edith

(56) Entgegenhaltungen:
- EP-A- 1 161 972
- US-A- 6 079 730
- US-A1- 2002 008 365

## Beschreibung

Die Erfindung betrifft ein in den Aufbau eines Gleitbrettes, insbesondere eines Skis, integriertes Führungssystem für ein Funktionselement einer Bindung, wobei das Führungssystem aus einem Paar von sich in Skilängsrichtung erstreckenden und in Skiquerrichtung voneinander beabstandeten Führungselementen besteht. Die Erfindung betrifft ferner ein Gleitbrett, insbesondere einen Ski, mit einem auf seiner Oberseite angeordneten, in den Aufbau des Skis integrierten Führungssystem für ein Funktionselement einer Bindung, bestehend aus einem Paar von in Skilängsrichtung verlaufenden und in Skiquerrichtung voneinander beabstandeten Führungselementen.

Derartige Führungssysteme bzw. derartige Gleitbretter sind in der noch nicht veröffentlichten österreichischen Gebrauchsmusteranmeldung Nr. GM 632/2002 und der noch nicht veröffentlichten europäischen Patentanmeldung Nr. 02015378.9 der Anmelderin beschrieben. Die Gleitbretter, welche gemäß diesen Anmeldungen mit einem geschäumten Kern versehen sind, weisen Führungselemente mit Verankerungselementen auf, die beim Schäumvorgang des Kern eingebunden und durch den ausgehärteten Schaum im Gleitbrett gehalten werden.

Eine weitere Ausführung eines Führungssystems ist aus der EP-A-1 161 072 bekannt. Das Führungssystem besteht hier aus einem Paar von Profilschienen, die über wenigstens einen angeformten Dübel oder Dübelabschnitt durch eine Dübelverbindung- bzw. verankerung mit dem Gleitbrettkörper verbunden werden. Die Befestigung der Profilschienen erfolgt am bereits fertigen Gleitbrett und ersetzt somit lediglich die ansonsten übliche Schraubenbefestigung.

Bei Führungssystemen, die bereits während der Herstellung des Skis in den Skiaufbau eingebundene bzw. integrierte Bestandteile aufweisen, besteht das Problem, dass gewisse Fertigungstoleranzen, beispielsweise auch hinsichtlich des gegenseitigen Abstandes der in den Skiaufbau integrierten Bestandteile der Führungselemente des Führungssystems, nur schwer bzw. mit großem Aufwand herstellungstechnisch vermieden werden können. Das kann nun zur Folge haben, dass die auf das Führungssystem aufzuschiebenden und hier gleitbeweglich zu führenden Funktionselemente der Bindung, beispielsweise Trag- bzw. Grundplatten, entweder ein unerwünschten Spiel gegenüber dem Führungssystem aufweisen oder am Führungssystem leicht verklemmen.

Hier setzt nun die Erfindung ein, deren Aufgabe darin besteht, dieses Problem zu beseitigen.

Gelöst wird die gestellte Aufgabe durch ein erfindungsgemäß ausgeführtes Führungssystem, bei dem eines der Führungselemente für ein in horizontaler und vertikaler Richtung spielfreies Halten des Funktionselementes und das andere Führungselement für ein spielfreies Halten des Funktionselementes lediglich in vertikaler Richtung ausgeführt ist.

Die gestellte Aufgabe wird auch durch ein erfindungsgemäß ausgeführtes Gleitbrett gelöst, welches mit einem derartigen Führungssystem versehen ist.

Gemäß der Erfindung ist somit eines der beiden Führungselemente das "führende" Führungselement, welches die exakte Führung des Funktionselementes spielfrei und klemmungsfrei gewährleistet, das zweite "ausgleichende" Führungselement gestattet den gegebenenfalls erforderlichen seitlichen Bewegungsspielraum zum Toleranzausgleich.

Ein weiterer Vorteil der Erfindung besteht darin, dass die zusammenwirkenden Bautelle, wie Funktions- und Fuhrungseiemente, weiterhin einfach, zweckmäßig und funktionell aufgebaut sein können. So kann beispielsweise das das Funktionselemente in vertikaler und in horizontaler Richtung haltende Führungselement so ausgeführt sein, dass es eine in Skilängsrichtung verlaufende Führungsleiste aufweist, die von einem vorzugsweise U-förmigen Gleitelement des Funktionselementes umgreifbar ist. Um das Funktionselement an diesem Führungselement in horizontaler Richtung zu halten, braucht beispielsweise lediglich ein Stützansatz am Funktionselement vorgesehen werden.

Das zweite das Funktionselement nur in vertikaler Richtung haltende Führungselement ist ebenfalls sehr einfach ausführbar. Bei einer bevorzugten Ausführung ist vorgesehen, dass dieses Führungselement eine einzige von einem U-förmigen Gleitelement mit horizontalem Spiel umgreifbare Führungsleiste aufweist.

Erfindungsgemäß ausgeführte Führungssysteme bzw. Führungselemente lassen sich ohne weiteres auch in den Aufbau eines Skis integrieren, indem sie beispielsweise im Schaummaterial des Kerns bereits bei der Herstellung des Gleitbrettes verankert werden. Gerade bei einer derartigen Ausführungen des Gleitbrettes, ist es besonders vorteilhaft ein erfindungsgemäßes Führungssystem zu verwenden, da es gerade bei dieser Ausführung wichtig ist, Fertigungstoleranzen ausgleichen zu können.

Weitere Merkmale, Vorteile und Einzelheiten der Erfindung werden nun anhand der Zeichnung, die ein Ausführungsbeispiel darstellt, näher beschrieben. Dabei zeigen,

Fig. 1 bis 3 Querschnitte durch unterschiedliche Ausführungsformen eines Skis mit einem Führungssystem für Bindungsteile.

In sämtlichen drei Zeichnungsfiguren sind die Außenkonturen eines Skis 1 dargestellt, auf dessen Oberseite ein Paar von Führungselementen 4, 14 (Fig. 1), 4', 14' (Fig. 2) und 4", 14" (Fig. 3) für ein Bindungsteil, beispielsweise eine Trag- bzw. Grundplatte 3, 3', 3", vorgesehen ist. Die Führungselemente 4, 14, 4', 14', 4", 14" sind solche, die während des Skiaufbaues, also der Skiherstellung, in den Ski 1 eingebaut bzw. integriert werden. Die dazu vorgesehenen Befestigungs- oder Verankerungselemente 2 sind in den Zeichnungsfiguren nur angedeutet. Die Verankerungselemente 2 können solche sein, die Bestandteile der Führungselemente 4, 14, 4', 14', 4", 14" sind und beim Schäumen des nicht dargestellten Skikerns eingebunden werden und durch den ausgehärteten Schaum gehalten werden. Diesbezüglich wird beispielsweise auf die noch nicht veröffentlichte österreichischen Gebrauchsmusteranmeldung Nr. GM 632/2002 der Anmelderin hingewiesen. Die Art der Einbindung bzw. Integration der Führungselemente 4, 14, 4', 14', 4", 14" ist nicht Gegenstand der Erfindung und kann auch auf andere Weise erfolgen. Dabei kann auch so vorgegangen werden, dass die Führungselemente 4, 14, 4', 14', 4", 14" an während der Skiproduktion eingebundenen Befestigungs- oder Verankerungselementen 2 nachträglich, bei fertigem Ski 1, angebracht, aufgeschraubt, beispielsweise aufgesteckt und dergleichen werden.

Bei der Produktion von Skiern 1 mit integrierten Führungs- oder Verankerungselementen ist es relativ schwierig, den gegenseitigen Abstand der Führungs- oder Verankerungselemente derart exakt einzuhalten, dass das auf den Führungselementen 4, 14, 4', 14', 4", 14" gehaltene Bindungsteil, etwa die in den Zeichnungsfiguren gezeigte Trag- bzw. Grundplatte 3, 3', 3", spielfrei bzw. ohne zu verklemmen und mit der erwünschten Gleitbeweglichkeit in Skilängsrichtung aufschiebbar und anordenbar ist. Dieses Problem wird durch die Erfindung gelöst, indem das eine Führungselement 4, 4', 4" als "führendes" Führungselement und das zweite Führungselement 14, 14', 14" als "ausgleichendes" Führungselement ausgeführt ist.

Bei der in Fig. 1 gezeigten Ausführungsform weist das in der Zeichnungsfigur rechte "führende" Führungselement 4 ein Basisteil 4a und ein Führungsteil 4b mit einer zu den Skiseitenkanten weisenden und zu diesen parallel verlaufenden seitlichen Führungsleiste 4c auf. Die Trag- bzw. Grundplatte 3 ist an ihrer Innenseite mit einem mit diesem Führungselement 4 zusammenwirkenden Gleitprofil 13 versehen, welches auf der Innenseite des Führungselementes 4 einen in Richtung Skioberseite weisenden Stützansatz 13a und auf der Außenseite ein etwa U-förmiges Gleitelement 13b aufweist, welches die Führungsleiste 4c umgreift. Der Stützansatz 13a und das Gleitelement 13b sind bezüglich ihrer Abmessungen derart an das Führungsteil 4b des Führungselementes 4 angepasst, dass die Trag- bzw. Grundplatte 3 auf das Führungselement 4 spiel- und klemmfrei aufschiebbar und in Längsrichtung gleitbeweglich führbar ist. Die Trag- bzw. Grundplatte 3 ist dabei gleichzeitig sowohl in vertikaler (senkrecht zur Skioberseite) als auch in den horizontalen, seitlichen Richtungen (in Skiquerrichtung) gehalten.

Das zweite, in Fig. 1 linke Führungselement 14 weist ebenfalls ein Basisteil 14a, ein Führungsteil 14b und eine Führungsleiste 14c auf. Das Gleitprofil 23 der Trag- bzw. Grundplatte 3 weist ebenfalls ein U-förmiges Gleitelement 23b auf, welches die Führungsleiste 14c umgreift. Führungsleiste 14c und Gleitelement 23b sind derart ausgeführt, dass zwischen dem Führungsteil 14 und dem U-förmigen Gleitelement 23b vorgesehene Spalten bzw. Freistellungen 5, 5' in Skiquerrichtung den erwünschten Toleranzausgleich gewährleisten. Demnach ist die Trag- bzw. Grundplatte 3 im Bereich des "ausgleichenden" Führungselementes 14 zwar in vertikaler Richtung gesichert bzw. gehalten, in horizontaler Richtung ist ein ausreichender Ausgleich für Fertigungstoleranzen gegeben, indem eine Horizontalbewegung zwischen Führungselement 14 und Trag- bzw. Grundplatte 3 zugelassen ist.

Bei der in Fig. 2 gezeigten Ausführungsform ist das rechts eingezeichnete, "führende" Führungselement 4' mit einem Basisteil 4'a, einem Führungsteil 4'b und zwei Führungsleisten 4'c, versehen. An der Trag- bzw. Grundplatte 3' ist ein Gleitprofil 13' vorgesehen, welches zwei etwa U-förmige Gleitelemente 13'b aufweist, die die beiden Führungsleisten 4'c umgreifen. Die zusammenwirkenden Bauteile sind bezüglich ihrer Dimensionen und Abmessungen wieder derart aufeinander abgestimmt, dass die Trag- bzw. Grundplatte 3' am Führungselement 4' spiel- und klemmfrei aufschiebbar, in Skilängsrichtung gleitbeweglich ist und sowohl in vertikaler als auch in horizontaler Richtung gehalten ist. Das zweite, "ausgleichende" Führungselement 14' besteht ebenfalls aus einem Basisteil 14'a, einem Führungsteil 14'b und einer einzigen Führungsleiste 14'c, welche, bezogen auf die Skiseitenkante, außenseitig am Führungselement 14' vorgesehen ist und von einem Gleitprofil 23' mit einem U-förmigen Gleitelement 23'b der Trag- bzw. Grundplatte 3' übergreifbar ist. Spalten bzw. Freistellungen 5, 5' zwischen dem U-törmigen Gleitelement 23'b und dem Führungselement 14' gewährleisten auch bei dieser Ausführungsvariante den Ausgleich von Fertigungstoleranzen. In vertikaler Richtung ist die Trag- bzw. Grundplatte 3' am Führungselement 14' spielfrei gehalten.

Fig. 3 zeigt eine Ausführungsform, bei welcher das in der Zeichnungsfigur rechte, "führende" Führungselement 4" in Umkehrung zu der in Fig. 1 gezeigten Ausführungsform neben einem Basisteil 4"a, ein Führungsteil 4"b und eine nach innen zur Skimitte weisende Führungsleiste 4"c aufweist, die von einem Gleitprofil 13" der Trag- bzw. Grundplatte 3" mittels eines ebenfalls U-förmigen Gleitelementes 13"b um- bzw. übergreifbar ist. An der Außenseite des Führungselementes 4" liegt lediglich ein Stützansatz 13"a des Gleitprofils 13" an. Die zusammenwirkenden Bestandteile von Trag- bzw. Grundplatte 3"und Führungselement 4"sind so aufeinander abgestimmt, dass bei einer toleranz- und spielfreien Führung der Trag- bzw. Grundplatte 3" am Führungselement 4" die Trag- bzw. Grundplatte 3" sowohl in vertikaler als auch in horizontaler Richtung gehalten ist.

Das in Fig. 3 links dargestellte Führungselement 14" weist neben einem Basisteil 14"a ein Führungsteil 14"b und eine von diesem zur Skimitte abragende Führungsleiste 14"c auf. Ein U-förmiges Gleitelement 23"b eines Gleitprofiles 23" der Trag- bzw. Grundplatte 3" umgreift die Führungsleiste 14"c und hält die Grundplatte 3" am Führungselement 14" in vertikaler Richtung. Spalten bzw. Freistellungen 5, 5' gestatten hingegen in horizontaler Richtung eine Relativbewegung zwischen der Trag- bzw. Grundplatte 3" und dem Führungselement 14".

Die Erfindung ist auf die dargestellten Ausführungsformen nicht eingeschränkt. So ist es insbesondere möglich, die Erfindung auch bei anderen Gleitbrettern, etwa Snowboards, zu realisieren. Was die Ausgestaltung der Führungselemente und der mit diesen zusammenwirkenden Gleitprofile an den Bindungsteilen bzw. Trag- oder Grundplatten betrifft, gibt es eine Vielzahl weiterer Möglichkeiten, um im Bereich des einen Führungselementes des Paares von Führungselementen das Bindungsteil bzw. die Trag- oder Grundplatte in vertikaler und in horizontaler Richtung und im Bereich des zweiten Führungselementes lediglich in vertikaler Richtung und mit einem gewissen Spiel in horizontaler Richtung zu halten.

## Patentansprüche

1. In den Aufbau eines Gleitbrettes, insbesondere eines Skis, integriertes Führungssystem für ein Funktionselement einer Bindung, bestehend aus einem Paar von sich in Skilängsrichtung erstreckenden und in Skiquerrichtung voneinander beabstandeten Führungselementen,
**dadurch gekennzeichnet,**
**dass** eines der Führungselemente (4, 4', 4") für ein in horizontaler und vertikaler Richtung spielfreies Halten des Funktionselementes (3, 3', 3") und das andere Führungselement (14, 14', 14") für ein spielfreies Halten des Funktionselementes (3, 3', 3") lediglich in vertikaler Richtung ausgeführt ist.

2. Führungssystem nach Anspruch 1, **dadurch gekennzeichnet, dass** das das Funktionselement in vertikaler und horizontaler Richtung haltende Führungselement (4, 4', 4") zumindest eine in Skilängsrichtung verlaufende Führungsleiste (4c, 4'c, 4c"), die von einem insbesondere U-förmigen Gleitelement (13b, 13'b, 13"b) des Funktionselementes (3, 3") umgreifbar ist, aufweist.

3. Führungssystem nach Anspruch 1 oder 2, **dadurch gekennzeichnet, dass** das Funktionselement an dem in vertikaler und horizontaler Richtung haltenden Führungselement (4) in horizontaler Richtung durch einen Stützansatz (13a) gehalten ist.

4. Führungssystem nach einem der Ansprüche 1 bis 3, **dadurch gekennzeichnet, dass** das das Funktionselement lediglich in vertikaler Richtung haltende Führungselement (14, 14', 14") eine einzige von einem U-förmigen Gleitelement (23b, 23'b, 23"b) mit horizontalem Spiel umgreifbare Führungsleiste (14c, 14'c, 14"c) aufweist.

5. Gleitbrett, insbesondere Ski, mit einem auf seiner Oberseite angeordneten, in den Aufbau des Skis integrierten Führungssystem für ein Funktionselement einer Bindung, bestehend aus einem Paar von in Skilängsrichtung verlaufenden und in Skiquerrichtung voneinander beabstandeten Führungselementen, **dadurch gekennzeichnet, dass** das Führungssystem gemäß zumindest einem der Ansprüche 1 bis 4 ausgeführt ist.

6. Gleitbrett mit einem geschäumten Kern nach Anspruch 5, **dadurch gekennzeichnet, dass** das Paar von Führungselementen (4, 4', 4", 14, 14', 14") im Schaum des Kerns verankert ist.

## Claims

1. A guide system, integrated into the structure of a sliding board, particularly a ski, for a functional element of a binding, consisting of a pair of guide elements extending in the longitudinal direction of the ski and spaced apart from each other in the transverse direction of the ski,
**characterized in that**
one of the guide elements (4, 4', 4")is constructed for holding the functional element (3, 3', 3") free of play in the horizontal and vertical directions, and the other guide elemnt 14, 14', 14") is constructed for holding the functional element (3, 3', 3") free of play only in the vertical direction.

2. The guide system according to Claim 1, **characterized in that** the guide element (4, 4', 4") holding the functional element in the vertical and horizontal directions has at least one guide strip (4c, 4'c, 4c") running in the longitudinal direction of the ski, said guide strip being able to be embraced by an in particular U-shaped slide element (13b, 13'b, 13"b) of the functional element (3, 3").

3. The guide system according to Claim 1 or 2, **characterized in that** the functional element on the guide element (4) holding in the vertical and horizontal directions is held in the horizontal direction by a support extension (13a).

4. The guide system according to any of Claims 1 to 3, **characterized in that** the guide element (14, 14', 14") holding the functional element only in the vertical direction has a single guide strip (14c, 14'c, 14"c)which is able to be embraced by a U-shaped slide element (23b, 23'b, 23"b) with horizontal play.

5. A sliding board, particularly a ski, with a guide system arranged on its upper side, integrated into the structure of the ski, for a functional element of a binding, consisting of a pair of guide elements running in the longitudinal direction of the ski and spaced apart from each other in the transverse direction of the ski,
**characterized in that** the guide system is formed according to at least one of Claims 1 to 4.

6. A sliding board with a foamed core according to Claim 5, **characterized in that** the pair of guide elements (4, 4', 4", 14, 14', 14") is anchored in the foam of the core.

## Revendications

1. Système de guidage intégré dans la structure d'une latte de glissage, notamment d'un ski, pour un élément fonctionnel d'une attache, consistant en une paire d'éléments de guidage s'étendant en direction longitudinale du ski et espacés en direction latérale du ski,
**caractérisé en ce que**, pour un maintien sans jeu en direction horizontale et verticale de l'élément fonctionnel (3, 3', 3"), l'un des éléments de guidage (4, 4', 4"), et l'autre élément de guidage (14, 14', 14") pour un maintien sans jeu de l'élément fonctionnel (3, 3', 3") est uniquement réalisé en direction verticale.

2. Système de guidage selon la revendication 1, **caractérisé en ce que** l'élément de guidage (4, 4', 4") maintenant l'élément fonctionnel en direction verticale et horizontale comporte au moins une baguette de guidage (4c, 4'c, 4"c) s'étendant en direction longitudinale du ski, qui peut être enveloppée par un élément coulissant (13b, 13'b, 13"b) notamment en forme de U de l'élément fonctionnel (3, 3").

3. Système de guidage selon la revendication 1 ou 2, **caractérisé en ce que** l'élément fonctionnel est maintenu en direction horizontale sur l'élément de guidage (4) maintenant en direction verticale et horizontale par un embout d'appui (13a).

4. Système de guidage selon l'une quelconque des revendications 1 à 3, **caractérisé en ce que** l'élément de guidage (14, 14', 14") maintenant l'élément fonctionnel uniquement en direction verticale comporte une seule baguette de guidage (14c, 14'c, 14"c) pouvant être enveloppée avec un jeu horizontal par un élément coulissant (23b, 23'b, 23"b).

5. Planche glissante, notamment ski, avec un système de guidage disposé sur sa face supérieure, intégré dans la structure du ski, pour un élément fonctionnel d'une attache, consistant en une paire d'éléments de guidage s'étendant en direction longitudinale du ski et espacés en direction latérale du ski,
**caractérisée en ce que** le système de guidage est réalisé selon au moins l'une quelconque des revendications 1 à 4.

6. Planche glissante, avec un noyau expansé selon la revendication 5, **caractérisée en ce que** la paire d'éléments de guidage (4, 4', 4", 14, 14', 14") est ancrée dans la mousse du noyau.
